# EUROPÄISCHE PATENTSCHRIFT

(11) **EP 2 085 007 B1**
(45) Veröffentlichungstag und Bekanntmachung des Hinweises auf die Patenterteilung: **08.03.2017**
(21) Anmeldenummer: 09151302.8
(22) Anmeldetag: 26.01.2009
(51) Int. Cl.: A47K 3/40, E03F 5/04

(54) **Duschbodenelement**
Shower floor element
Elément de sol de douche

(30) Priorität: 01.02.2008 DE 202008001528 U; 07.04.2008 DE 202008004827 U; 28.04.2008 DE 202008005851 U; 02.12.2008 DE 202008015899 U
(43) Veröffentlichungstag der Anmeldung: 05.08.2009
(73) Patentinhaber: poresta systems GmbH, 34537 Bad Wildungen (DE)
(72) Erfinder: Bolsmann, Christian, 34281, Gudensberg (DE); Lang, Markus, 89555, Söhnstetten (DE); Blumenberg, Peter, 34513, Waldeck (DE); Rummel, Lars, 34513, Waldeck (DE); Wagenfeldt, Jens, 34537, Bad Wildungen (DE); Iglhaut, Karl, 34560, Fritzlar (DE); Michel, Andreas, 34549, Edertal (DE)
(74) Vertreter: Müller, Enno

(56) Entgegenhaltungen:
- EP-A2- 1 782 721
- DE-A1-102006 007 471

## Beschreibung

Die Erfindung betrifft ein Duschbodenelement nach den Merkmalen des Oberbegriffes des Anspruches 1 und ein Verfahren zur Erstellung eines Duschbodenelementes nach den Merkmalen des Oberbegriffes des Anspruches 13.

Derartige Duschbodenelemente sind in verschiedensten Ausführungsformen bereits bekannt geworden. Beispielsweise wird verwiesen auf die DE 20 2005 004179, darüber hinaus auf die DE 20 2005 018 681 U1.

Zum Stand der Technik sind weiter die EP 1 782 721 A2, die DE 10 2006 051 130 A1, die DE 60 2004 001 254 T2, die WO01/73231 A1 und die DE 20 2006 014 959 U1 zu nennen.

Darüber hinaus ist aus der DE 10 2006 07471 A1 ein Duschbodenelement bekannt, bei welchem auch die bei den weiteren zum Stand der Technik genannten Druckschriften eine Ablaufrinne in eine speziell hierfür ausgebildete Aufnahmeöffnung eingesetzt ist.

Oftmals werden die Duschbodenelemente als solche, ohne einen Ablauf, von einem Hersteller angeboten. Dies insbesondere im Fall von später individuell beispielsweise durch Verfliesen zu erstellenden Sanitäroberflächen. Der Nutzer wünscht dann von einem weiteren Hersteller einen bestimmten Ablauf oder eine bestimmte Ablaufrinne, beispielsweise auch einen dreieckigen Ablauf oder einen quadratischen Ablauf, in das Duschbodenelement zu integrieren.

Ausgehend hiervon stellt sich der Erfindung die Aufgabe, eine Möglichkeit zu schaffen, zumindest in gewissen Ausmaß eine wahlweise Kombinierung eines Duschelementes mit einem gewünschten Ablauf vornehmen zu können.

Ausgehend hiervon stellt sich der Erfindung die Aufgabe, eine Möglichkeit zu schaffen, zumindest in gewissen Ausmaß eine wahlweise Kombinierung eines Duschelementes mit einem gewünschten Ablauf vornehmen zu können.

Ausgehend hiervon stellt sich der Erfindung die Aufgabe, eine Möglichkeit zu schaffen, zumindest in gewissen Ausmaß eine wahlweise Kombinierung eines Duschelementes mit einem gewünschten Ablauf vornehmen zu können.

Eine Lösung der Aufgabe ist gegenständlich beim Gegenstand des Anspruch 1 gegeben, wobei darauf abgestellt ist, dass zur wahlweisen Kombination des Duschbodenelementes mit einem Ablaufteil die Aufnahme als Adapterbereich zur Aufnahme unterschiedlich großer Ablaufteile ausgebildet ist, wobei die Möglichkeit, Ablaufteile unterschiedlicher Größe aufzunehmen durch eine entsprechende Ausnehmung in dem Adapterbereich erreicht ist, wobei weiter Füllstücke vorgesehen sind zur Zudeckung verbleibender Freiräume und/ oder zur Anpassung an Ablaufteile unterschiedlicher Größe Ausbruchelement oder Ausbruchmarkierungen in dem Adapterbereich vorgesehen sind.

Weiterhin beansprucht Anspruch 12 ein Verfahren zur Erstellung eines Duschbodenelements nach Anspruch 1.

Soweit nachstehend von Adapterteil gesprochen ist, kann dies auch, wo es nicht zwingend auf eine gesonderte Ausbildung ankommt, jeweils der integrierte in das Duschbodenelement ausgebildete Adapterbereich sein.

Vorteilhaft ist auch, dass zumindest in einer Dimension, d.h. zumindest in der Breite oder Länge, das Adapterteil an die Breite oder Länge der Aufnahme und/oder an die Größe des Ablaufteils angepasst ist. Bevorzugt ist die Anpassung des Adapterteils an die Aufnahme in Bezug jedenfalls auf die Breite und/oder auf die Länge gegeben. Es kann sich auch um runde oder quadratische Ablaufteile handeln. Hier ist die Anpassung des Adapterteils jeweils zumindest an das größte einer derartigen Serie von runden oder quadratischen Ablaufteilen gegeben.

Durch das Adapterteil kann gleichwohl die gewünschte geschlossene Oberfläche des Duschbodenelementes, eben mit Ausnahme des dann eingesetzten Ablaufteils, aber außerhalb hierzu, hergestellt werden. Dies ist beispielsweise von Bedeutung und erforderlich, wenn das Duschbodenelement nachträglich eine Sanitäroberfläche in Form einer Verfliesung erhält. Beispielsweise können Rippen oder Ausbruchstrukturen nur in einem solchen Abstand bzw. mit soviel Zwischenraum vorgesehen sein, dass eine Überfliesung hierdurch nicht gehindert ist.

Das Duschbodenelement selbst ist bevorzugt auf Basis eines Partikelschaumstoffes wie EPS, expandiertes Polystyrol oder XPS hergestellt. Es kann aber auch auf Basis eines PUR-Schaumstoffes hergestellt sein.

Weiter kann das Duschbodenelement nur oberseitig oder auch ganzseitig oder auch nur betreffend die Oberseite und Randseiten mit einer Haftvermittlerschicht überdeckt sein. Diese Haftvermittlerschicht kann verschiedenartig ausgestaltet sein. Beispielsweise kann sie aus einer nicht-reaktiven Polymerdispersion bestehen, z.B. einer Acrylatdispersion und gegebenenfalls mit organischen und/oder mineralischen Füllstoffen angereichert sein. Sie kann auch aus einer Kunststoff-Mörtel-Kombination bestehen. Hierunter werden insbesondere Gemische aus hydraulisch abbindenden Bindemitteln (z.B. Portlandzement) verstanden. Diese können mineralische Zuschläge und/oder organische Zusätze und/oder Polymerdispersionen als Anteil aufweisen. Darüber hinaus kann die Beschichtung auch aus einer sonstigen Mörtelbeschichtung bestehen.

Vorzugsweise ist ein den Adapterbereich aufweisendes Adapterteil vorgesehen. Dieses Adapterteil ist bevorzugt in die durch eine Ausnehmung gebildete Aufnahme einsetzbar. Hierbei kann weiter vorgesehen sein, dass das Adapterteil zumindest teilweise mit einer der Wandstärke (Dicke) des Duschbodenelementes entsprechenden Wandstärke ausgebildet ist. Das Adapterteil kann so, gegebenenfalls randseitig auch auf einem Absatz des umgebenden Duschbodenelementes aufliegend, eine Durchgangsöffnung in dem Duschbodenelement ausfüllend gebildet sein. Es bildet dann auch einen Teil der Unterseite des Duschbodenelementes.

Die Ausnehmung kann voll umfänglich geschlossen vorgesehen sein. Sie kann aber auch auf einen Teilbereich, beispielsweise 5 bis 50% ihres Umfangs, geöffnet vorgesehen sein.

Auch ist bevorzugt, dass das Adapterteil in unterschiedlichen Ausrichtungen, bevorzugt in mehr als zwei unterschiedlichen Ausrichtungen, in das Duschbodenelement einsetzbar ist. Bei langgestreckter Ausführung des Adapterteils kann zumindest eine Verdrehbarkeit um 180° vorgesehen sein. Bei rechteckiger oder quadratischer Ausführung kann auch eine mehrfach unterschiedliche, bei runder Ausführung sogar eine beliebig unterschiedliche winkelmäßige Einsetzbarkeit vorgesehen sein. Hiermit lässt sich in gewünschter Weise etwa eine Ausrichtung des darin aufgenommenen Ablaufteils, insbesondere etwa hinsichtlich des Ablaufrostes, etwa aus designerischen Gründen, erreichen. Hinsichtlich eines in dem Adapterteil bereits vormontierten Teils des Ablaufs und gegebenenfalls der Ablaufverrohrung lässt sich so auch eine einfache Ausrichtung zum Anschluss an eine weiterführende Verrohrung vornehmen. Das Adapterteil selbst kann grundsätzlich als Massiv-Kunststoffteil, also von Hause aus wasserdicht, ausgebildet sein. Es kann aber auch in grundsätzlich gleicher Weise wie das Duschbodenelement als Solches aus einem Schaumstoff bestehen, wie er im Einzelnen auch für das Duschbodenelement beschrieben ist. Entsprechend auch mit einer diesbezüglich beschriebenen Dichtschicht bzw. Haftvermittlerschicht. Hierbei kann auch beispielsweise ein sehr hochverdichteter Schaumstoff schon von sich aus die gewünschte Wasserdichtigkeit erbringen.

Insbesondere bei einem in Dickenrichtung aus mehreren Plattenteilen bestehenden Duschbodenelement ist bevorzugt vorgesehen, dass das Adapterteil jedenfalls dem obersten, hieran angepasst ausgebildeten Plattenelement zugeordnet ist. Weiter bevorzugt ist, dass das Adapterteil nur dem obersten, hieran angepasst ausgebildeten Plattenelement zugeordnet ist.

Weiter ist bevorzugt, dass die Aufnahme in dem Duschbodenelement jedenfalls in eine Randseite des Duschbodenelementes mündend ausgebildet ist. Das Duschbodenelement enthält insoweit dann beispielsweise zumindest zu einer Randseite durchgehend eine die Aufnahme bildende rinnenartige Vertiefung. Speziell ist in diesem Zusammenhang bevorzugt, dass die Aufnahme in zwei Randseiten, in der Regel dann gegenüberliegende Randseiten des Duschbodenelementes, mündend ausgebildet ist.

Die Aufnahme kann ebenfalls aus einem Schaumstoff, bspw. einem der weiter oben im Hinblick auf das Duschbodenelement spezifizierten Schaumstoffe, bestehen. Auch die Aufnahme kann, beispielsweise nur oberseitig, die angesprochene Dichtschicht bzw. Haftvermittlerschicht aufweisen.

Eine weitere bevorzugte Ausführungsform ist dadurch gegeben, dass die Aufnahme eine zur Durchführung eines Ablaufrohres geeignete Rohrausnehmung aufweist und dass die Rohrausnehmung (bei vertikaler Erstreckung in Horizontalrichtung gesehen) eine Größe aufweist, die dem Anderthalbfachen oder mehr des Durchmessers des Ablaufrohres oder eines Ablauftopfes entspricht. Die Rohrausnehmung ist in der Regel in Vertikalrichtung vorgesehen. Sie kann aber beispielsweise auch seitlich eine Wandung der Aufnahme durchsetzend vorgesehen sein. Die vergrößerte Ausnehmung empfiehlt sich insbesondere dann, wenn, wie bevorzugt, das Adapterteil und/oder das Ablaufteil ablängbar vorgesehen ist. Wenn das Ablaufteil diesbezüglich einseitig abgelängt wird, ist es oftmals, um eine nach außen ästhetische, insbesondere mittige, Anordnung des Ablaufteils herzustellen, erforderlich, das Ablaufteil so zu verschieben, dass das sich anschließende Ablaufrohr bzw. der Einlaufflansch des Ablaufteils zum Ablaufrohr versetzt zu einer Position sich ergibt, die dem nicht abgelängten Ablauf entsprechen würde. Um hier den erforderlichen Ausgleich zu schaffen, ist eben die genannte größere Ausbildung der Rohrausnehmung als es eigentlich erforderlich wäre von Bedeutung.

Die Aufnahme-Ausnehmung selbst ist bevorzugt in dem Duschbodenelement derart vorgesehen, dass auch der Boden der Aufnahme-Ausnehmung noch durch das Duschbodenelement selbst gebildet ist. Die Aufnahme-Ausnehmung ist also nur teilweise als Durchgangsöffnung ausgebildet - im Bereich der Rohrausnehmung -, teilweise aber, und zwar bevorzugt über ihren größeren Flächenanteil, lediglich als Einsenkung in dem Duschbodenelement gebildet.

Eine weiter bevorzugte Ausführungsform ist darauf gerichtet, dass der Adapterbereich zur haltenden Abstützung und/oder zur Verschiebebegrenzung des Ablaufteils in einer Flächenerstreckung des Duschbodenelementes freikragende Elementvorsprünge aufweist. Hierbei bezieht sich freikragend bevorzugt darauf, dass die Elementvorsprünge bezüglich des Duschbodenelementes insgesamt freistehend sind, also ohne dass ein Bodenbereich des Duschbodenelementes belassen ist. Die Elementvorsprünge bilden also zugleich die Außenrandkontur des Duschbodenelementes insgesamt mit.

Bevorzugt ist insofern weiter, dass die Elementvorsprünge sich quer zu einer Stirnrandseite erstrecken. Auch kann vorgesehen sein, dass die Elementvorsprünge in Dickenrichtung des Duschbodenelementes eine unterschiedliche Höhe aufweisen. Insbesondere kann hierbei bezüglich einer Längserstreckung der Stirnrandseite ein äußerster Elementvorsprung eine größere Höhe aufweisen als ein bezüglich der Längserstreckung innen ausgebildeter Elementvorsprung.

Weiter bevorzugt ist ein Elementvorsprung materialeinheitlich mit dem Duschbodenelement ausgebildet. Er kann also beispielsweise integral mit dem Duschbodenelement geschäumt sein.

Ein auf solche Elementvorsprünge aufgesetztes Ablaufteil bildet im mit dem Duschbodenelement somit zusammengesetzten Zustand bevorzugt auch einen Teil der Stirnrandseite des so gebildeten Gesamt-Duschbodenelementes.

Hierbei kann das Duschbodenelement selbst in Dickenrichtung aus mehreren Teilen, insbesondere mehreren Plattenteilen, zusammengesetzt sein. Entsprechend kann auch ein Elementvorsprung aus mindestens zwei Teilen, nämlich bevorzugt zwei Plattenteilen, zusammengesetzt sein.

Insbesondere kann auch vorgesehen sein, dass einer oder mehrere Elementvorsprünge einteilig, wie ausgeführt bevorzugt integral mit dem Duschbodenelement, ausgebildet sind, ein anderer oder andere Elementvorsprünge aber aus mehreren Teilen, insbesondere aus mehreren Plattenteilen, zusammengesetzt sein. Die Plattenteile sind insbesondere solche, die sich jeweils über praktisch den gesamten Grundriss des Duschbodenelementes erstrecken.

Zwischen zwei so gebildeten Elementvorsprüngen verläuft eine hier als Verbindungswand angesprochene Wand des Duschbodenelementes, die entsprechend gegenüber äußersten Enden der Elementvorsprünge zurückgesetzt ist. Da mehrere Elementvorsprünge bevorzugt vorgesehen sind, gibt es auch mehrere derartige Verbindungswände. Insofern ist bevorzugt, dass eine Verbindungswand gegenüber einer benachbarten, zwischen zwei weiteren Elementvorsprüngen verlaufenden Verbindungswand, einen sich weiter nach innen erstreckenden Freiraum begrenzt. Die Verbindungswände sind also bevorzugt untereinander unterschiedlich ausgestaltet.

Weiter ist bevorzugt vorgesehen, dass ein Ablaufteil, gegebenenfalls zusätzlich zur Abstützung auf einem der genannten Elementvorsprünge, mittels eines höhenverstellbaren Fußteils auf einem Boden abstützbar ist, auf dem auch das Duschbodenelement aufliegt. Gegebenenfalls auch auf einem Bodenbereich, der gegenüber dem Boden (was auch ein Unterbodenteil sein kann) auf dem das Duschbodenelement aufliegt, nochmals abgesenkt ist. Insofern ist eine Kombination der für Ablaufteile bekannten Abstützmaßnahmen geschaffen, nämlich einerseits eine Abstützung mittels insbesondere höhenverstellbaren Fußteilen und andererseits durch eine Auflage auf dem Duschbodenelement selbst.

Ein weiterer wesentliche Gedanke der Erfindung betrifft die Maßnahme, dass bei einem Duschbodenelement, das in Dickenrichtung aus mehreren Plattenteilen besteht, in einem oberen Plattenteil eine Einsetzausnehmung für das Ablaufteil ausgebildet ist, wobei eine Oberfläche dieses oberen Plattenteils zu der Einsatzausnehmung hin abfallend ausgebildet ist. Es handelt sich also grundsätzlich bevorzugt um eine Alternativausbildung zu der etwa vorstehend beschriebenen Ausbildung mit Elementvorsprüngen. Es sind zwei Plattenteile vorgesehen, von denen ein oberer Plattenteil eine Ausnehmung aufweist, in der das untere Plattenteil frei liegt. Diese Ausnehmung wird durch das Ablaufteil dann zumindest teilweise ausgefüllt.

In dem unteren Plattenteil ist bevorzugt eine Verrohrungsaussparung vorgesehen. Der Ablauftopf und ein anschließendes Ablaufrohr kann also bevorzugt zumindest teilweise oder auch ausschließlich nur in dem unteren Plattenteil angeordnet sein. Eine solche Verrohrungsaussparung ist weiter bevorzugt zumindest teilweise durch das obere Plattenteil überdeckt.

Die genannte Einsatzausnehmung muss nicht vollständig bodenseitig geöffnet sein. Sie kann auch teilweise als nach unten geschlossene Rinne ausgebildet sein.

Weiter ist bevorzugt, dass das Ablaufteil ein Ablaufflanschteil aufweist und dass ein Randabschnitt des Ablaufflanschteils zumindest teilweise eine Stirnfläche des Duschbodenelementes bildet. Dies erlaubt einerseits die Ergänzung der Stirnwand des Duschbodenelementes, jedenfalls in einem Teilbereich, durch das Ablaufteil, jedoch bei gegenüber dem Stirnrand noch zurückgesetzten, nämlich mindestens um das Maß des Ablaufflanschteils, Ablaufteil.

Bevorzugt ist auch insofern, dass das Ablaufflanschteil die Stirnfläche im Übergriff zu einer Ausnehmungswandung des Duschbodenelementes bildet.

Ein weiterer bevorzugter Erfindungsgedanke betrifft ein Duschbodenelement das in seiner Gesamtgröße an die Größe (nur) des Ablaufteils angepasst ist. Nämlich derart, dass eine Größtabmessung des Duschbodenelementes in Flächenerstreckung des Duschplatzes beispielsweise dem Dreifachen oder weniger einer geringsten Ablaufteilbreite in Verlängerung dieser Ablaufteilbreite entspricht. Zugleich soll die Anpassung aber bevorzugt derart sein, dass das Duschbodenelement nicht sich außerhalb der geringsten Ablaufteilbreite verbreitern muss, um überhaupt das Ablaufteil auch im Bereich seiner Größtabmessungen aufnehmen zu können. Ein solches Duschbodenelement ist andererseits im Wesentlichen auf die zur Aufnahme des Ablaufteils gerade noch erforderlichen Abmessungen reduziert und belässt im Übrigen größtmögliche Freiheit zur individuellen Gestaltung eines Duschplatzes.

Ein solches Duschbodenelement kann einen Adapterbereich bzw. einen Adapterteilbereich eines Duschbodenelementes aufweisen mit Eigenschaften und Merkmalen in einer der Varianten wie sie vorstehend im Einzelnen beschrieben sind.

Ein weiterer Gedanke der Erfindung betrifft die Ausgestaltung des Adapterteils in horizontaler Richtung. Insofern sieht eine mögliche Gestaltung auch vor, dass das Adapterteil in horizontaler Richtung mehrteilig ausgebildet ist. Jedes der Teile weist einen Teilabschnitt des Adapters auf, beispielsweise einerseits einen ersten Endbereich zusammen mit einem Teil des Mittelbereichs, andererseits einen zweiten Endbereich, ebenfalls mit einem Teil des Mittelbereichs. Zur Bildung des tatsächlichen Adapterteils sind also mehrere Teile in horizontaler Richtung nebeneinander anzubringen oder aneinander anzufügen. Hierdurch lässt sich insbesondere günstig erreichen, dass mit wenigen Teilen, etwa zwei Teilen oder drei Teilen, eine Anpassung an eine Vielzahl von verschiedenen Größen eines bestimmten grundsätzlichen Ablauftyps möglich ist. Im Fall einer Rinne können die beiden Teile so vorgesehen sein, dass die größte Ablaufrinne aus einer bestimmten Serie eines bestimmten Herstellers darin aufnehmbar ist. Soll dann eine kleinere Ablaufrinne eingesetzt werden, wird an einem der Teile lediglich eine diesbezügliche Abtrennung von Material vorgenommen und die Teile sodann wieder zusammengefügt, was entsprechend zu einer geringeren Erstreckung der Länge der Aufnahme für das Rinnenteil führt. Ein sich dann gegebenenfalls in dem Duschbodenelement ergebender Fehlbereich kann durch ein Füllstück geschlossen werden.

Insofern, aber auch grundsätzlich, kann vorgesehen sein, dass das Adapterteil und Duschbodenelement in Nebeneinanderanordnung vorgesehen sind, derart, dass das Adapterteil eine Randkante des Duschbodenelementes bildet und zugleich eine zweite Randkante des Duschbodenelementes zumindest teilweise bildet. Dies betrifft ersichtlich rechteckig oder quadratisch, trapezförmig oder dergleichen gestaltete Duschbodenelemente. Wenn eine kreisrunde Form des Duschbodenelementes gegeben ist, bildet das so anzusetzende Adapterteil zumindest einen wesentlichen Teil des Umfangs, also beispielsweise Mehr als 10 oder 20% der Umfangslänge des Duschbodenelementes. Im Falle, dass eine Nebeneinanderanordnung des Duschbodenelementes oder des Adapterteils in diesem Sinne vorgesehen ist und bei einer Ausbildung des Duschbodenelementes aus mehreren übereinander angeordneten Plattenteilen, ist auch bevorzugt, dass ein oberstes, bevorzugt beispielsweise mittels einer Dichtlage oberseitig wasserdicht ausgebildetes Plattenteil in Nebeneinanderanordnung zu dem Adapterteil vorgesehen ist und dass das oberste Plattenteil und das Adapterteil gemeinsam auf einem unteren durchgehenden Plattenteil aufsitzen. Diese Nebeneinanderanordnung von Adapterteil und Duschbodenelement lässt insbesondere auch einen einfachen Austausch eines Adapterteils zu, das etwa auf eine andere Grundform eines Ablaufs ausgerichtet ist, insofern aber eben dazu ausgestattet ist, mehrere Größen dieser Grundform wahlweise aufzunehmen. Dadurch, dass die Plattenteile gemeinsam auf einem unteren, durchgehenden Plattenteil aufsitzen, lässt sich gleichwohl eine günstige Montage vor Ort erreichen.

Besonders bevorzugt ist insofern in diesem Zusammenhang, dass das Adapterteil als zumindest teilweise drei Randbereiche des Duschbodenelementes bildend vorgesehen ist. Weiter bevorzugt in diesem Zusammenhang, dass ein Randbereich vollständig hierbei durch das Adapterteil gebildet ist. Zwei der Randbereiche können sich gegenüberliegend befinden.

Um eine günstige Erstellung in Hinblick auf gewünschte unterschiedliche Abläufe bei der Herstellung des einen oder anderen Duschbodenelementes zu erreichen, schlägt die Erfindung vor, dass ein Aufnahmeteil bereitgestellt wird, das zunächst das Ablaufteil in das Aufnahmeteil eingesetzt und in Bezug auf das Aufnahmeteil abgedichtet wird und dass erst sodann das so ergänzte Aufnahmeteil in die an das Aufnahmeteil angepasste (also immer gleiche) Ausnehmung des Duschbodenelementes eingesetzt wird. Hiermit lässt sich günstig erreichen, dass die Einsetzung des Ablaufteils in das Aufnahmeteil herstellerseitig, also werksseitig bereits durchgeführt wird und die diesbezügliche Montage insbesondere auch Abdichtung des Ablaufteils gegenüber dem Aufnahmeteil nicht handwerklich vor Ort, sondern unter den Produktionsbedingungen eines Herstellerwerkes sicher vorgenommen werden kann. Der Handel kann bei solcher Vorgehensweise mit einer Mehrzahl von zu einem Duschbodenelement passenden, bereits jeweils mit einem unterschiedlichen Ablaufteil bestückten Aufnahmeteilen versorgt sein, so dass ein Kunde unter dieser Auswahl eine individuelle Zusammenstellung vornehmen kann. Bei gleicher Grundform des Aufnahmeteils kann unter einer Mehrzahl von gleichen Aufnahmeteilen, aber mit unterschiedlichen Abläufen im Einzelnen bestückt, ausgewählt werden, so dass eine große Variationsbreite hinsichtlich des tatsächlich einzubauenden Ablaufs gegeben ist. Es werden also eine Mehrzahl von Aufnahmeteilen mit unterschiedlichen Ablaufteilen bereitgestellt und das einzusetzende Aufnahmeteil wird aus dieser Mehrzahl ausgewählt. Die Mehrzahl der unterschiedlich bestückten Aufnahmeteile kann etwa eine Ablaufteil-Serie eines Herstellers bedeuten, so dass bezüglich eines Ablauftyps verschiedene Aufnahmeteile verschiedene Größen dieses Ablaufteiles besitzen.

In einer möglichen Ausgestaltung ist vorgesehen, dass das Aufnahmeteil mit darin befindlichem, herstellerseitig eingesetztem Ablaufteil nicht wasserdicht ausgebildet ist, denn der Einbau des Aufnahmeteils wird erst bauseitig, vor Ort vorgenommen und dort erfolgt ohnehin eine Abdichtung des Aufnahmeteils zu dem (umgebenden) Duschbodenelement hin. Hierbei, insbesondere wenn Dichtbänder verwendet werden, ergibt sich ohnehin eine wasserdichte Ausbildung des Aufnahmeteils außerhalb des Ablaufteils, da das Aufnahmeteil, jedenfalls dessen verbleibende freie Oberfläche, vorzugsweise so klein ist, dass die zur Abdichtung des Übergangs zu dem Duschbodenelement bspw. erforderlichen Dichtbänder diesen Bereich ohne Weiteres vollständig abdecken können.

Weiter ist vorgesehen, dass die Abdichtung des Ablaufteils in dem Aufnahmeteil in Bezug auf eine vor dem Einsetzen des Ablaufteils auf dem Aufnahmeteil aufgebrachte Dichtlage vorgenommen wird. Beispielsweise kann ein überstehender Flansch des Ablaufteils einfach mit dieser Dichtlage verbunden, etwa verklebt, werden.

Im Weiteren ist bevorzugt vorgesehen, dass das Aufnahmeteil in das Duschbodenelement eingedichtet wird. Dies kann durch Dichtbänder erfolgen, welche die Fuge zwischen Aufnahmeteil und umgebendem Dichtbodenelement überbrücken, dies sowohl oberseitig, wie auch gegebenenfalls unterseitig. Insofern kann auch eine vorgefertigte Dichtmanschette, etwa bei kreisrunder Gestaltung des Aufnahmeteils in entsprechender Kreis-Bahnenform, vorgesehen sein. Das genannte Dichtband kann auch sogleich werksseitig eingedichtet zumindest in das Aufnahmeteil und/oder den umgebenden Bereich des Duschbodenelementes vorgesehen sein. Es muss dann vor Ort nur noch ein Teilbereich des Dichtbandes (jeweils) eingedichtet werden.

Nachstehend ist die Erfindung des Weiteren anhand der beigefügten Zeichnung erläutert, die aber lediglich ein Ausführungsbeispiel darstellt. Hierbei zeigt:
- Fig. 1: eine perspektivische Explosionsdarstellung des Duschbodenelementes mit der Aufnahme;
- Fig. 2: eine beispielhafte Darstellung eines in die Aufnahme aufzunehmenden Ablaufs;
- Fig. 3: das Duschbodenelement gemäß Fig. 1 in der Unteransicht, mit einem zugehörigen Ablauftopf;
- Fig. 4: das Duschbodenelement gemäß Fig. 1 mit eingesetztem Adapterteil und Ablauf;
- Fig. 5: eine Explosionsdarstellung eines Duschbodenelementes mit Elementvorsprüngen;
- Fig. 6: den Gegenstand gemäß Fig. 5, in einer perspektivischen Ansicht nach Zusammensetzung;
- Fig. 7: eine Explosionsdarstellung eines Duschbodenelementes mit Einsetzausnehmung;
- Fig. 8: eine Darstellung gemäß Fig. 7, betreffend das Plattenteil mit Einsetzausnehmung;
- Fig. 9: einen Querschnitt durch den Gegenstand gemäß Fig. 7, im zusammengesetzten Zustand;
- Fig. 10: ein Duschbodenelement mit an einem separaten Teil ausgebildeten Adapterbereich, in perspektivischer Explosionsdarstellung;
- Fig. 11: eine weitere Ausführungsform eines Duschbodenelementes mit Im Bereich zur Aufnahme für das Adapterteil stufenartiger Ausbildung, in Explosionsdarstellung;
- Fig. 12: eine Darstellung gemäß Fig. 11, in zusammengesetztem Zustand;
- Fig. 13: den Gegenstand gemäß Fig. 12, in einer Ansicht von unten;
- Fig. 14: den Gegenstand gemäß Fig. 13, geschnitten entlang der Linie XIV-XIV;
- Fig. 15: eine Darstellung gemäß Fig. 13, in perspektivischer Ansicht, mit eingesetzter Ablaufleitung;
- Fig. 16: ein Adapterteil mit in horizontaler Richtung mehrteiliger Ausbildung;
- Fig. 17: das Adapterteil gemäß Fig. 16 in zusammengesetzter Form;
- Fig. 18: ein Adapterteil weiterer Ausführungsform, in der Ansicht von oben;
- Fig. 19: das Adapterteil gemäß Fig. 18 in der Ansicht von unten;
- Fig. 20: das Adapterteil gemäß Fig. 18 bzw. Fig. 19 in perspektivischer Ansicht von schräg oben;
- Fig. 21: ein Duschbodenelement weiterer Ausführungsform in perspektivischer Ansicht von oben; und
- Fig. 22: der Gegenstand gemäß Fig. 21 in einer Explosionsdarstellung.

Dargestellt und beschrieben ist, zunächst mit Bezug zu Fig. 1, ein Duschbodenelement 1, das beim Ausführungsbeispiel aus einem Schaumstoff, nämlich bevorzugt einem Partikelschaumstoff wie etwa EPS-Schaumstoff besteht. Hierbei kann der EPS-Schaumstoff in einer Dichte von bspw. 20 - 110 kg/m³ vorgesehen sein, wobei ein bevorzugter Bereich bei 25 - 50 kg/m³ liegt. In die Offenbarung sind aber auch alle Zwischenwerte in den angegebenen Grenzen eingeschlossen, insbesondere in 1-kg/m³-Schritten.

Das Duschbodenelement 1 weist oberseitig eine bevorzugt in Form einer Ausnehmung gebildete Aufnahme 2 auf für ein Ablaufteil 3, vgl. Fig. 2. Das Ablaufteil 3 gemäß Fig. 2 ist im Ausführungsbeispiel eine Ablaufrinne. Sie ist langgestreckt, d.h. eine Abmessung in einer Richtung entspricht mindestens dem Zweifachen der Abmessung in der anderen Richtung. Es kann sich bei einem solchen Ablaufteil aber auch um ein quadratisches Ablaufteil oder ein dreieckförmiges oder sonstiges Ablaufteil handeln.

Das Ablaufteil 3 ist im zusammengebauten Zustand, vgl. Fig. 4, in der Aufnahme 2 vermittels eines Adapterteils 4 aufgenommen. Das Adapterteil 4 ist beim Ausführungsbeispiel in Länge und Breite an die Aufnahme 2 angepasst. Dies bedeutet, dass jedenfalls im Lieferzustand das Adapterteil 4 mit Stirnrandseiten 5, 6 des Duschbodenelementes 1 abschließt. Das Adapterteil 4 kann aber durch Abschneiden oder Ablängen auch verändert werden.

Das Adapterteil 4 ist in weiterer Einzelheit, wie aus Fig. 1 ersichtlich, als Langstück ausgebildet, mit einer größeren Länge und größeren Breite als es den üblichen hier möglicherweise einzusetzenden Ablaufteilen entspricht. Es besitzt unter Belassung von End- und Seitenbereichen, die im eingesetzten Zustand im Wesentlichen ebenflächig in das umgebende Duschbodenelement übergehen, eine gestufte Aufnahme-Ausnehmung mit einer mittleren vertieften Rinne und seitlich nur wenig eingestuften Bereichen. In den vertieften Bereich kommt die eigentliche Ablaufrinne zur Aufnahme, während in den weniger abgesenkten Bereichen die Flanschbereiche eines solchen Ablaufteils, siehe eben Fig. 2, zur Auflage kommen.

Beim Ausführungsbeispiel ist die Aufnahme 2 durchlaufend an dem Duschbodenelement ausgebildet, d.h. sie mündet in die gegenüberliegenden Stirnrandseiten 5, 6 des Duschbodenelementes 1. Die Aufnahme-Ausnehmung bzw. Aufnahme 2 ist in Form einer Rinne mit geradem Boden 7 und sich im Wesentlichen rechtwinklig dazu erstreckenden Seitenwänden 8, 9 ausgebildet.

Beim Ausführungsbeispiel besteht auch das Adapterteil 4 aus einem Partikelschaumstoff in der zuvor beschriebenen Ausgestaltung.

Das Duschbodenelement 1 weist eine Beschichtung auf, wie weiter vorne bereits ausgeführt. Auch das Adapterteil 4 kann beschichtet sein, ist es jedoch bevorzugt nicht.

Unterseitig, vgl. Fig. 3, ist das Duschbodenelement 1 mit beim Ausführungsbeispiel sich kreuzend angeordneten, auch hier durchgehend vorgesehenen, Rohraufnahme-Ausnehmungen 10,11 versehen. Diese Ausnehmungen sind zur Verlegung von Ablaufrohren vorgesehen, und zwar in der dargestellten Mehrzahl um eine möglichst große Vielzahl von Einbaumöglichkeiten sogleich abzudecken.

Im Bereich der Aufnahme 2 ist eine Rohrausnehmung 12 vorgesehen, zur Aufnahme beispielsweise eines Ablauftopfes 13. Diese Rohrausnehmung 12 ist, hier in Längsrichtung der Aufnahme 2, deutlich größer vorgesehen als es für die Aufnahme des Ablauftopfes 13 an sich erforderlich wäre. Jedoch kann der Ablauf 3 gemäß Fig. 2 dadurch modifiziert werden, dass er beispielsweise einseitig abgetrennt wird, also längenverkürzt wird. Dann ist der an dem Ablaufteil 3 ausgebildete Ablaufflansch 14 nicht mehr mittig bezüglich der Längserstreckung dieser hier dargestellten Ablaufrinne gegeben. Wenn man gleichwohl optisch von oben eine Mittenausrichtung des Ablaufes dann vornimmt, ist der Ablaufflansch 14 entsprechend seitlich versetzt. Aufgrund der Größe der Rohrausnehmung 12 kann aber auch eine solche Versetzung noch ohne Weiteres aufgenommen werden.

Ersichtlich ist die Aufnahme 2 selbst nur teilweise, nämlich hier im Bereich der Rohrausnehmung 12, als Durchgangsöffnung gebildet. Ansonsten ist sie lediglich in das Ablaufteil 1 rinnenartig eingesenkt.

Mit Bezug zu den Fig. 5 und 6 ist eine weitere Ausführungsform des Duschbodenelementes beschrieben.

Das Duschbodenelement 1 gemäß den Fig. 5 und 6 zeichnet sich durch freikragende Elementvorsprünge 15, 16 aus. Diese Elementvorsprünge 16 dienen zur Zusammenwirkung mit einem darüber im Einbauzustand angeordneten Ablaufteil 3, das im Einzelnen aus einem Ablaufunterteil 17 mit einem Ablaufsammler 18 und einer Ablaufleitung 19 besteht, darüber hinaus aus Fußteilen 20. In das Ablaufunterteil 17 wird von oben ein Ablaufrandteil 21 eingesetzt.

Die Elementvorsprünge 15,16 bilden entsprechend, insbesondere durch ihre oberseitigen Flächen, einen Adapterbereich zur Aufnahme des Ablaufteils 3. Bei dem dargestellten Ausführungsbeispiel, siehe auch Fig. 6, sind die äußersten Elementvorsprünge 15 zugleich eine Verschiebebegrenzung für das Ablaufteil 3. In gewisser Hinsicht sind dies auch die demgegenüber inneren Elementvorsprünge 16, da sie im Hinblick auf den dazwischen im Einbauzustand aufgenommenen Ablaufsammler 18 auch eine Verschiebung weitgehend hindern.

Die Elementvorsprünge 15,16 erstrecken sich im Hinblick auf eine Stirnrandseite 22, wie sie vordergründig in Fig. 6 insgesamt zu sehen ist, quer zu dieser Stirnrandseite 22. Sie sind freikragende Ausformungen.

Ersichtlich haben die Elementvorsprünge 15,16 in Dickenrichtung D des Duschbodenelementes 1 eine unterschiedliche vertikale Höhe. Die äußersten Elementvorsprünge 15 sind höher ausgebildet als die beiden inneren Elementvorsprünge 16. Dies um die Auflagehöhe des Ablaufes 3. Der Ablauf 3 liegt auf den äußersten Elementvorsprüngen 15 nicht auf, sondern nur auf den beiden demgegenüber inneren Elementvorsprüngen 16.

Die Elementvorsprünge 15,16 sind im Weiteren wie ersichtlich materialeinheitlich mit dem Duschbodenelement 1, das sich im Einzelnen aus zwei, mit Ausnahme der inneren Elementvorsprünge 16 und der sich dazwischen noch erstreckende Freiraum 23 kongruent zueinander ausgebildet. Hierbei fehlen jedoch an dem oberen Plattenteil 24 Ausformungen, die den inneren Elementvorsprüngen 16 entsprechen. Höhenmäßige Teilbereiche der Elementvorsprünge 15 sind dagegen auch an dem oberen Plattenteil 24 ausgebildet. Das untere Plattenteil 25 weist entsprechend vier Elementvorsprünge auf, das obere Plattenteil 24 demgegenüber nur zwei Elementvorsprünge.

Zwischen zwei Elementvorsprüngen 15, 16 bzw. 16, 16 und 16, 15 verläuft jeweils eine Verbindungswand 26, 27, 28, die gegenüber den äußerste Stirnrandbereiche bildenden Stirnflächen 29 und 30 der Elementvorsprünge zum Inneren des Duschbodenelementes 1 hin zurückversetzt sind. Hierbei ist zwischen den beiden inneren Elementvorsprüngen 16 ein weiter nach innen sich erstreckender Freiraum 23 ausgebildet.

Im Einbauzustand, siehe Fig. 6, liegt das Ablaufteil 3 im mittleren Bereich bezüglich der in Fig. 6 ersichtlichen Stirnrandseite 6 auf den beiden mittleren Elementvorsprüngen 16 auf, während die beiden äußeren Elementvorsprünge 15, die zugleich auch Ecken 43 des Duschbodenelementes bilden, den Ablauf 3 nur seitlich begrenzen. Eine Randkante 44 des Ablaufteils 3 bildet zugleich auch einen Teil der Stirnrandseite 6.

In einem Bereich zwischen den äußersten Elementvorsprüngen 15 und dem jeweils zugeordneten inneren Elementvorsprung 16 ist das Ablaufteil 3 zudem über mittels Schrauben höhenverstellbaren Fußteilen 20 abgestützt.

Mit Bezug zu den Fig. 7 und 8 ist ein weiteres Duschbodenelement dargestellt. Auch dieses Duschbodenelement ist aus mehreren Plattenteilen 24, 25 zusammengesetzt. Das obere Plattenteil 24 weist zugleich eine abfallende Oberfläche zu dem in eine Einsetzausnehmung im oberen Plattenteil 24 eingesetzten Ablaufteil 3 hin auf. Die Einsetzausnehmung 32 ist in weiterer Einzelheit aus der Darstellung gemäß Fig. 8 ersichtlich. Sie besteht aus einer in dem oberen Plattenteil 24 ausgebildeten Rinne, die jeweils in den Außenbereichen einen Boden 33, gebildet durch dasselbe obere Plattenteil 24, aufweist und mittig eine Durchgangsöffnung 34. Das Ablaufteil 3 bei dieser Ausführungsform besteht aus einem Ablaufunterteil 17 mit einem nach unten weisenden Anschlussstutzen, der mit einem Ablaufsammler 18 zusammensteckbar ist, an welchem sich eine Ablaufleitung anschließt. Unterhalb des Ablaufunterteils 17 ist ein Folienzuschnitt 45 vorgesehen, von oben ist in das Ablaufteil 17 eine Ablaufbegrenzung 35 eingesetzt. Der Folienzuschnitt 45 dient mittels Randüberstand zum üblichen wasserdichten Anschließen an einen umgebenden Boden.

In dem Plattenunterteil 25 ist, wie aus den Fig. 7 und 9 hervorgeht, eine Verrohrungsaussparung 36 ausgebildet, zur Aufnahme des Ablauftopfes wie auch der Ablaufleitung. Weiterhin kann noch als drittes unterstes Plattenteil ein Unterbauelement 37 vorgesehen sein.

Im zusammengesetzten Zustand, wie sich auch aus der Explosionsdarstellung gemäß Fig. 7 bzw. der Schnittdarstellung gemäß Fig. 9 ergibt, ist die Verrohrungsaussparung 36 teilweise durch das obere Plattenteil 24 überdeckt.

Im Einzelnen übergreift der Folienabschnitt 45 eine - äußere Ausnehmungswandung 38.

Mit Bezug zu Fig. 10 ist ein Duschbodenelement 1 dargestellt, welches zwei stumpf, breitseitenflächig, aneinanderstoßende Duschbodenelemente 46, 47 aufweist, von denen eines, beim Ausführungsbeispiel das Element 47, die Aufnahme für das Ablaufteil ausbildet. Es ist eine Stufenausnehmung 39 ausgebildet, die in der stufenartig abgesenkten Ebene horizontal frei ausläuft. Und zwar bei der dargestellten rechteckigen Form des Duschbodenelementes zu einer Stirnseite hin und zugleich zu zwei Randseiten hin, teilweise die Randkante insofern bildend. In diese Stufenausnehmung 39 ist ein einen Adapterbereich aufweisendes Adapterteil eingesetzt, das in seinem Adapterbereich Wandungsstücke 40 aufweist. Die Wandungsstücke 40 können bei Bedarf ganz oder teilweise (bezogen auf ein einzelnes Wandungsstück) auch ausgebrochen oder ausgeschnitten werden. Bevorzugt ist es, diese unversehrt zu lassen, da sie weiter bevorzugt bereits auf unterschiedliche Größen einzusetzender Ablaufteile hin ausgebildet sind, die dort durch Formschlussanlage sogleich festgesetzt sind. Die Ablaufteile können nach unten ragende Verankerungsfortsätze aufweisen, die zwischen zwei Wandungsstücke 40 beispielsweise eingreifen können. Die Wandungsstücke 40 sind im Einzelnen zunächst in einem gegenüber der Oberfläche 41 des Duschbodenelementes abgesenkten Bereich ausgebildet, der zudem weiterhin noch eine rinnenförmige Aussparung 42 aufweist. Die Wandungsbereiche durchsetzen sowohl die rinnenförmige Aussparung 42 wie auch zumindest einen Teil der des nur leicht abgesenkten Bereiches des Adapterbereiches. Sie verlaufen quer zur Erstreckungsrinne des Adapterbereiches. In der Mitte der Adapterbereiches ist eine Großöffnung ausgebildet, zur Aufnahme eines Ablauftopfes des Ablaufteils. Wie bereits weiter vorne erläutert, ist diese Öffnung so groß, dass auch bei einer Abtrennung des Ablaufteils noch eine Verschiebung möglich ist.

Mit Bezug zu Fig. 11 ist ein weiteres Duschbodenelement dargestellt, das in vergleichbarer Ausführung zu dem Duschbodenelement gemäß Fig. 10 eine stufenförmige Absenkung aufweist. Wesentlich ist in diesem Zusammenhang, dass das Plattenteil 48 in gleicher Weise gestuft ausgebildet ist. In an die Stufenausformung angepasster Wandstärke ist das einteilig mit Stufenausformung gebildete Plattenteil 48 so gebildet, dass hiervon die Stufenausformung abgekröpft nach unten vorragt. Das Plattenteil 48 weist hierbei weiter oberseitig eine integrierte Schräge, mit Neigung zum Ablauf hin, auf. Die durch die Abkröpfung gegebene Ausnehmung ist im Einbauzustand durch ein Untersetzteil 49 gefüllt, das weiter wie dargestellt, bevorzugt, Ausbruchsmöglichkeiten für eine Verrohrung aufweist. Die Ausbruchsmöglichkeiten sind im Einzelnen durch Durchgangsöffnungen geschaffen, welche durch Ausbruchsstege voneinander gesondert sind. Das Einsetzteil ist bevorzugt quaderförmig gebildet und entsprechend die zugeordnete Unterseite des Plattenteils 48 horizontal verlaufend.

Weiter ist bevorzugt vorgesehen, dass das Untersetzteil 49 mit einer anderen Schaumdichte geschäumt ist als das Plattenteil 48, vorzugsweise mit einer deutlich niedrigeren Schaumdichte, beispielsweise 20 bis 40 kg/m³, wobei auch bezüglich diesem Bereich, wie weiter vorne ausgeführt, sämtliche Zwischenwerte in die Offenbarung eingeschlossen sind.

Weiterhin ist die Stufenausnehmung 39 des Gegenstandes gemäß Fig. 11 in Stufenrichtung mit einer Abschlusswandung 50 versehen. Die Abschlusswandung 50 erstreckt sich hierbei über die gesamte zusammengesetzte Höhe des Untersetzteils 49 und des Plattenteils 48. Grundsätzlich hat aber die Ausführungsform der Fig. 11 auch ohne Wandung 50 Bedeutung.

In die Stufenausnehmung 39, die entsprechend eine Aufnahme darstellt, kann das Einsatz 51 eingesetzt werden. Dies grundsätzlich etwa entsprechend der Ausführungsform der Fig.1, wobei dieses Einsetzteil in der beschriebenen Weise als Adapterteil ausgebildet ist und unterschiedliche Abläufe 52 aufnehmen kann.

In Fig. 12 ist die zusammengesetzte Bauweise des Duschbodenelementes gemäß Fig. 11 wiedergegeben. Zur besseren Handhabbarkeit ist eine Eingriffsaussparung unterseitig an dem Plattenteil 48 ersichtlich.

Aus der Unteransicht gemäß Fig. 13 ist zu erkennen, dass unterseitig der Stufenausnehmung 39 - ein Ablauftopf ist eingesetzt - auch bereits Verrohrungsausnehmungen 53, 54, vorgesehen sind, die mit entsprechenden, durch Zwischenrippen 55 verstärkten Ausnehmungen 56 und 57 fluchten. Je nachdem, welche benutzt werden soll, werden die Zwischenverstärkungen 55 ausgeschnitten oder ausgebrochen. Gleiches gilt im Hinblick auf die mittige Ausnehmung 58, die entsprechend genauso wahlweise genutzt werden kann. Über die quer verlaufende Ausnehmung 59 kann dann die Verrohrung zu der einen oder anderen Seite herausgeführt werden.

Die etwas unterschiedliche Gestaltung der Stufenausnehmung 39 verdeutlicht nur die möglichen Varianten, die gegeben sind.

Die Fig. 14 zeigt die Querschnittsausbildung mit noch in der Schnittebene vorhandenen Ausbrechwänden.

Beim Gegenstand der Fig. 15 ist exemplarisch ein Ablauf eingezeichnet.

Die Fig. 16 und 17 zeigen ein Aufnahmeteil, das in horizontaler Richtung dreigeteilt ist. Es sind ein Mittelteil 60 und zwei Endteile 61, 62 zu erkennen. Im Hinblick auf unterschiedliche aufzunehmende Ablaufteile kann das Mittelteil 60 in einfacher Weise abgelängt werden. Nach Zusammensetzen, siehe Fig. 17, ergibt sich jeweils wieder eine vollständige Aufnahme. Ersichtlich ist hierbei das Mittelteil 60 im Hinblick auf eine Mehrzahl von Ablaufteilen unterschiedlicher Länge, von denen je nach Auswahl eines dann aufzunehmen ist, mit einer Größtlänge, dem längsten der aufzunehmenden Ablaufteile, die bevorzugt jeweils eine gleiche Breite aufweisen, abgestimmt.

Das Aufnahmeteil gemäß den Fig. 18 und 19 ist grundsätzlich einteilig gebildet. Es ist eine Mitteltrennwandung 63 vorgesehen, die gegebenenfalls beim Einbau entfernt werden kann. Herstellungsmäßig und transportmäßig ergibt sich aber eine gewünschte Stabilisierung des ansonsten weitgehend wie ersichtlich mit einem Längsschlitz gestalteten Aufnahmeteils. Es sind endseitig jeweils stufenartige Markierungen 64 zu erkennen, die ein Ausbrechen oder Ausschneiden von beim Ausführungsbeispiel quaderförmigen Elementen erleichtern sollen, zur Anpassung an unterschiedlich große Ablaufteile. Diese markierten Elemente bringen zugleich in den gegenüberliegenden Endbereichen des Aufnahmeteils den Abschluss der mittigen, schlitzartigen Durchbruchsöffnung. Weiter sind im Bereich der Durchgangsöffnung vertikale Festlegungsausnehmungen 65 vorgesehen. Hier können unterschiedliche Vorsprünge etwa an unterschiedliche Vorsprünge etwa an unterschiedlich langen Ablaufteilen einen Halt finden.

Wie die Unterseitenansicht gemäß Fig. 19 zeigt, sind auch hier, wie dargestellt, bevorzugt diagonal zur Längserstreckung des Aufnahmeteils verlaufend, vorgefertigte Ausnehmungen 66, 67 gegeben, um eine Ablaufverrohrung aufzunehmen. Seitlich zu der mittleren durchgehenden schlitzartigen Durchgangsöffnung des Aufnahmeteils insgesamt sind, jeweils von der Mitte versetzt zu den Endbereichen, von der Oberseite her ersichtliche schlitzartige Ausnehmungen 68, 69, 70 und 71 gegeben, siehe auch perspektivische Darstellung gemäß Fig. 20. Einem Längsrand zugeordnet sind die Ausnehmungen 68 und 69 unterseitig geschlossen, die gegenüberliegenden Ausnehmungen 70 und 71, da insofern eine geometrische Durchdringung mit den Ausnehmungen 66 und 67 gegeben sind, sind teilweise offen.

Die Besonderheiten, die hinsichtlich des Aufnahmeteils gemäß den Fig. 18 - 20 beschrieben sind, können auch jeweils einzeln oder kombiniert für weitere Aufnahmeteile von Bedeutung sein.

Das Duschbodenelement gemäß den Fig. 21 und 22 zeichnet sich durch ein Adapterteil 4 aus, das eine Durchgangsöffnung 72, siehe insbesondere Fig. 22, in einem - beim Ausführungsbeispiel oberen - aus zwei Plattenteilen zusammengesetzten Duschbodenelement 73, vgl. auch hierzu Fig. 22, ausfüllt. Das Adapterteil 4 ist gesondert eingedichtet. Beim Ausführungsbeispiel sind in Fig. 21 insoweit Dichtbänder 74 dargestellt. Diese sind in Fig. 21 auf der später beispielsweise zu verfliesenden Oberfläche des Duschbodenelementes 73 angebracht.

Wie insbesondere der Explosionsdarstellung der Fig. 22 zu entnehmen ist, ist das untere Plattenteil 75 mit einer schlüssellochartigen Ausnehmung 76 versehen. Ein - beim Ausführungsbeispiel - Rundbereich 77 ist mit solch kleineren Abmessungen ausgebildet, dass das Adapterteil 4, das in die Durchgangsöffnung 72 eingesetzt ist, randseitig auf der Wandung der Öffnung 77 aufsitzen kann. Die schlüssellochartige Ausnehmung 76 ist in der Regel aber nur bis zum Einbau derart vorgesehen. Dies aus stabilisatorischen Gründen. Es wird dann beim Einbau in der Regel der Durchbruch zu einer Randseite vorgenommen. Auf das Adapterteil 4 kann dann ein spezifischer, speziell für dieses bestimmte Duschbodenelement gewünschte Ablauf 78 aufgebracht und dort sogleich - bevorzugt beim Hersteller - abdichtend befestigt werden. Zur Veranschaulichung ist unterseitig ein Ablauftopf 79 dargestellt, der hier in die Rundausnehmung der schlüssellochartigen Ausnehmung einzusetzen ist. Dieser wird in üblicher Weise dann an dem schon eingesetzten oberseitigen Ablaufteil befestigt. Wie weiter vorne im Einzelnen ausgeführt, kann das untere Plattenteil 75, das bevorzugt auch dicker gebildet ist als das obere Plattenteil, eine größere Dicke als das obere Plattenteil aufweisen.

### BEZUGSZEICHENLISTE:

- 1: Duschbodenelement
- 2: Aufnahme
- 3: Ablaufteil
- 4: Adapterteil
- 5: Stirnrandseite
- 6: Stirnrandseite
- 7: Boden
- 8: Seitenwand
- 9: Seitenwand
- 10: Rohraufnahme-Ausnehmung
- 11: Rohraufnahme-Ausnehmung
- 12: Rohrausnehmung
- 13: Ablauftopf
- 14: Ablaufflansch
- 15: Elementvorsprung
- 16: Elementvorsprung
- 17: Ablaufunterteil
- 18: Ablaufsammler
- 19: Ablaufleitung
- 20: Fußteile
- 21: Ablaufrandteil
- 22: Stirnrandseite
- 23: Freiraum
- 24: obere Plattenteil
- 25: untere Plattenteil
- 26: Verbindungswand
- 27: Verbindungswand
- 28: Verbindungswand
- 29: Stirnfläche
- 30: Stirnfläche
- 31: Fuß
- 32: Einsetzausnehmung
- 33: Boden
- 34: Durchgangsöffnung
- 35: Ablaufbegrenzung
- 36: Verrohrungsaussparung
- 37: Unterbauelement
- 38: Ausnehmungswandung
- 39: Stufenausnehmung
- 40: Wandungsstücke
- 41: Oberfläche
- 42: Aussparung
- 43: Ecken
- 44: Randkante
- 45: Folienzuschnitt

- D: Dickenrichtung

## Patentansprüche

1. Duschbodenelement (1), bevorzugt Schaumstoff-Duschbodenelement, mit einer Aufnahme (2) und einem in der Aufnahme aufnehmbaren Ablaufteil (3) in Form einer langgestreckten Ablaufrinne, **dadurch gekennzeichnet, dass** zur wahlweisen Kombination des Duschbodenelementes (1) mit einem Ablauf teil (3) die Aufnahme (2) als Adapterbereich zur Aufnahme unterschiedlich großer Ablaufteile ausgebildet ist, wobei die Möglichkeit, Ablaufteile (3) unterschiedlicher Größe aufzunehmen durch eine entsprechende Ausnehmung in dem Adapterbereich erreicht ist, wobei weiter Füllstücke vorgesehen sind zur Zudeckung verbleibender Freiräume und/ oder zur Anpassung an Ablaufteile (3) unterschiedlicher Größe Ausbruchelemente oder Ausbruchmarkierungen in dem Adapterbereich (4) vorgesehen sind.

2. Duschbodenelement nach nach Anspruch 1, **dadurch gekennzeichnet, dass** ein den Adapterbereich aufweisendes Adapterteil (4) vorgesehen ist.

3. Duschbodenelement nach Anspruch 2, **dadurch gekennzeichnet, dass** das Adapterteil (4) eine Durchgangsöffnung in dem Duschbodenelement ausfüllend gebildet ist.

4. Duschbodenelement nach einem der Ansprüche 2 oder 3, **dadurch gekennzeichnet, dass** das Adapterteil (4) in mehr als zwei unterschiedlichen Ausrichtungen in das Duschbodenelement (1) einsetzbar ist.

5. Duschbodenelement nach einem der Ansprüche 2 bis 4, **dadurch gekennzeichnet, dass** das Adapterteil (4) in horizontaler Richtung mehrteilig ausgebildet ist.

6. Duschbodenelement nach einem der Ansprüche 2 bis 5, **dadurch gekennzeichnet, dass** bei einem in Dickenrichtung aus mehreren Plattenteilen bestehenden Duschbodenelement (1) das Adapterteil (4) nur dem obersten, hieran angepasst ausgebildeten Plattenelement zugeordnet ist.

7. Duschbodenelement nach einem der Ansprüche 2 bis 6, **dadurch gekennzeichnet, dass** das Adapterteil (4) an die Breite oder Länge der Aufnahme (2) und/ oder an die Größe des Ablaufteils (3) angepasst ist.

8. Duschbodenelement nach Anspruch 7, **dadurch gekennzeichnet, dass** die Aufnahme (2) in dem Duschbodenelement (1) jedenfalls in eine Randseite (5, 6) mündend ausgebildet ist.

9. Duschbodenelement nach Anspruch 8, **dadurch gekennzeichnet, dass** die Aufnahme (2) in dem Duschbodenelement (1) in zwei, vorzugsweise gegenüberliegenden, Randseiten (5, 6) mündend ausgebildet ist.

10. Duschbodenelement nach einem der vorhergehenden Ansprüche, **dadurch gekennzeichnet, dass** die Aufnahme (2) eine zur Durchführung eines Ablaufrohres geeignete Rohrausnehmung (12) aufweist und dass die Rohrausnehmung eine Größe aufweist, die dem Anderthalbfachen oder mehr des Durchmessers des Ablaufrohres oder eines Ablauftopfes (13) entspricht.

11. Duschbodenelement nach Anspruch 10, **dadurch gekennzeichnet, dass** die Aufnahme (2) nur teilweise als Durchgangsöffnung ausgebildet ist.

12. Verfahren zur Erstellung eines Duschbodenelementes (1) nach Anspruch 1, mit einem Ablaufteil (3), wobei das Duschbodenelement (1) eine Ausnehmung aufweist, **dadurch gekennzeichnet, dass** ein Aufnahmeteil bereitgestellt wird, dass zunächst das Ablaufteil (3) in das Aufnahmeteil eingesetzt und in Bezug auf das Aufnahmeteil abgedichtet wird, und dass das so ergänzte Aufnahmeteil sodann in die Ausnehmung des Duschbodenelementes eingesetzt wird.

13. Verfahren nach Anspruch 12, **dadurch gekennzeichnet, dass** das Aufnahmeteil in das Duschbodenelement eingedichtet wird und das Aufnahmeteil auf seinem Umfang mit dem Duschbodenelement dichtend verbunden wird, und die Abdichtung des Ablaufteils in dem Aufnahmeteil in Bezug auf eine vor dem Einsetzen des Ablaufteils auf dem Aufnahmeteil aufgebrachte Dichtlage vorgenommen wird.

14. Verfahren nach Anspruch 13, **dadurch gekennzeichnet, dass** eine Mehrzahl von Aufnahmeteilen mit unterschiedlichen Ablaufteilen bereitgestellt wird und das einzusetzende Aufnahmeteil aus dieser Mehrzahl ausgewählt wird.

## Claims

1. Shower floor element (1), preferably a foam shower floor element, comprising a receiving portion (2) and a drainage part (3) that can be received in the receiving portion and is in the form of an elongate drainage channel, **characterised in that** the receiving portion (2) is designed as an adapter region for receiving drainage parts of different sizes in order to selectively combine the shower floor element (1) with a drainage part (3), it being possible for drainage parts (3) of different sizes to be received by a corresponding recess in the adapter region, filler pieces further being provided for covering remaining clearances and/or break-off elements or break-off markings being provided in the adapter region (4) for the adaptation to drainage parts (3) of different sizes.

2. Shower floor element according to claim 1, **characterised in that** an adapter part (4) comprising the adapter region is provided.

3. Shower floor element according to claim 2, **characterised in that** the adapter part (4) is designed to fill a through-opening in the shower floor element.

4. Shower floor element according to either claim 2 or claim 3, **characterised in that** the adapter part (4) can be inserted into the shower floor element (1) in more than two different orientations.

5. Shower floor element according to any of claims 2 to 4, **characterised in that** the adapter part (4) is formed in a plurality of parts in the horizontal direction.

6. Shower floor element according to any of claims 2 to 5, **characterised in that**, in a shower floor element (1) consisting of a plurality of plate parts in the thickness direction, the adapter part (4) is only associated with the uppermost plate element, which is adapted to said adapter part.

7. Shower floor element according to any of claims 2 to 6, **characterised in that** the adapter part (4) is adapted to the width or length of the receiving portion (2) and/or to the size of the drainage part (3).

8. Shower floor element according to claim 7, **characterised in that** the receiving portion (2) in the shower floor element (1) is designed to lead into an edge side (5, 6) in any case.

9. Shower floor element according to claim 8, **characterised in that** the receiving portion (2) in the shower floor element (1) is designed to lead into two, preferably opposite, edge sides (5, 6).

10. Shower floor element according to any of the preceding claims, **characterised in that** the receiving portion (2) comprises a pipe recess (12) which is suited to having a drainage pipe guided therethrough, and **in that** the size of the pipe recess is one and a half or more times greater than the diameter of the drainage pipe or of a drainage pot (13).

11. Shower floor element according to claim 10, **characterised in that** the receiving portion (2) is designed only in part as a through-opening.

12. Method for constructing a shower floor element (1) according to claim 1, comprising a drainage part (3), the shower floor element (1) comprising a recess, **characterised in that** a receiving part is provided, **in that** the drainage part (3) is first inserted into the receiving part and is sealed with respect to the receiving part, and **in that** the receiving part thus supplemented is then inserted into the recess in the shower floor element.

13. Method according to claim 12, **characterised in that** the receiving part is firmly inserted into the shower floor element and the periphery of the receiving part is sealingly connected to the shower floor element, and the sealing of the drainage part in the receiving part is produced with respect to a sealing layer applied to the receiving part prior to the drainage part being inserted.

14. Method according to claim 13, **characterised in that** a plurality of receiving parts having different drainage parts are provided and the receiving part to be inserted is selected from said plurality.

## Revendications

1. Elément de sol de douche (1), de préférence élément de sol de douche en matière expansée, comprenant une partie de réception (2) et un élément d'évacuation (3) en forme de canivelle allongée lequel est susceptible d'être reçu dans la partie de réception, **caractérisé en ce que** la partie de réception (2) est réalisée sous forme de région d'adaptation pour recevoir des éléments d'évacuation de différentes tailles aux fins de combinaison sélective de l'élément de sol avec un élément d'évacuation (3), dans lequel la possibilité de recevoir des éléments d'évacuation (3) de différentes tailles est procurée par un évidement correspondant ménagé dans la région d'adaptation, dans lequel en outre des éléments de remplissage sont prévus pour couvrir les espaces libres restants et/ou des éléments sécables ou des marquages de sectionnement sont prévus dans la région d'adaptation (4) aux fins d'adaptation à des éléments d'évacuation (3) de différentes tailles.

2. Elément de sol de douche selon la revendication 1, **caractérisé en ce qu'**il est prévu une pièce d'adaptation (4) qui est pourvue de la région d'adaptation.

3. Elément de sol de douche selon la revendication 2, **caractérisé en ce que** la pièce d'adaptation (4) est réalisée de manière à remplir une ouverture traversante de l'élément de sol de douche.

4. Elément de sol de douche selon l'une des revendications 2 ou 3, **caractérisé en ce que** la pièce d'adaptation (4) est susceptible d'être montée dans l'élément de sol de douche (1) selon plus de deux orientations différentes.

5. Elément de sol de douche selon l'une des revendications 2 à 4, **caractérisé en ce que** la pièce d'adaptation (4) est réalisée en plusieurs parties dans la direction horizontale.

6. Elément de sol de douche selon l'une des revendications 2 à 5, **caractérisé en ce que** s'agissant d'un élément de sol de douche (1) composé de plusieurs plaques dans la direction de l'épaisseur, la pièce d'adaptation (4) est affectée seulement à la plaque supérieure qui lui est adaptée.

7. Elément de sol de douche selon l'une des revendications 2 à 6, **caractérisé en ce que** la pièce d'adaptation (4) est adaptée à la largeur ou longueur de la partie de réception (2) et/ou à la taille de l'élément d'évacuation (3).

8. Elément de sol de douche selon la revendication 7, **caractérisé en ce que** la partie de réception (2) dans l'élément de sol de douche (1) débouche en tout cas sur un côté.

9. Elément de sol de douche selon la revendication 8, **caractérisé en ce que** la partie de réception (2) dans l'élément de sol de douche (1) est réalisé débouchant sur deux côtés (5, 6) qui sont de préférence opposés.

10. Elément de sol de douche selon l'une des revendications précédentes, **caractérisé en ce que** la partie de réception (2) présente un évidement de conduite (12) pour le passage d'une conduite d'évacuation et que l'évidement de conduite présente une taille qui correspond à une fois et demi le diamètre, ou plus, de la conduite d'évacuation ou d'une cuvette d'évacuation (13).

11. Elément de sol de douche selon la revendication 10, **caractérisé en ce que** la partie de réception (2) n'est réalisée que partiellement en tant qu'ouverture traversante.

12. Procédé de fabrication d'un élément de sol de douche (1) selon la revendication 1 avec un élément d'évacuation (3), dans lequel l'élément de sol de douche (1) présente un évidement, **caractérisé en ce qu'**on met à disposition un élément de réception, qu'ensuite l'élément d'évacuation (3) est monté dans l'élément de réception et est rendu étanche par rapport à l'élément de réception, et que l'élément de réception ainsi complété est ensuite monté dans l'évidement de l'élément de sol de douche.

13. Procédé selon la revendication 12, **caractérisé en ce qu'**on étanche l'élément de réception dans l'élément de sol de douche et qu'on lie le pourtour de l'élément de réception de manière étanche avec l'élément de sol de douche, et qu'on réalise l'étanchéité de l'élément d'évacuation dans l'élément de réception par rapport à une couche d'étanchéité appliquée sur l'élément de réception avant montage de l'élément d'évacuation.

14. Procédé selon la revendication 13, **caractérisé en ce qu'**on met à disposition une pluralité d'éléments de réception avec différents éléments d'évacuation et qu'on sélectionne l'élément de réception à monter parmi cette pluralité.
